# EUROPÄISCHE PATENTSCHRIFT

(11) **EP 2 848 332 B1**
(45) Veröffentlichungstag und Bekanntmachung des Hinweises auf die Patenterteilung: **05.08.2015**
(21) Anmeldenummer: 13183850.0
(22) Anmeldetag: 11.09.2013
(51) Int. Cl.: B22C 9/12

(54) **EINRICHTUNG UND VERFAHREN ZUM AUSHÄRTEN VON GIESSEREI-KERNEN**
DEVICE AND METHOD FOR HARDENING FOUNDRY CORES
DISPOSITIF ET PROCÉDÉ POUR DURCIR DES NOYAUX DE FONDERIE

(43) Veröffentlichungstag der Anmeldung: 18.03.2015
(73) Patentinhaber: Lüber GmbH, 9602 Bazenheid (CH)
(72) Erfinder: Bovens, Wilhelm, 9602 Bazenheid (CH)
(74) Vertreter: Dennemeyer & Associates S.A.

(56) Entgegenhaltungen:
- EP-B1- 1 375 031
- US-A- 4 362 204

## Beschreibung

Die vorliegende Erfindung betrifft eine Einrichtung und ein Verfahren zum Aushärten von Giesserei-Kernen aus sandhaltigen Formstoffen, bei welchem der Kern zu seiner Härtung in einem Kern-Formwerkzeug über eine am Kern-Formwerkzeug gasdicht ankoppelbare Begasungsplatte einem Katalysatordampf-Trägergas-Gemisch und nachfolgend einem Druckluftstrom, je mit vorgegebenem Druck und vorgegebener Temperatur, ausgesetzt wird.

Solche kalthärtenden Verfahren und Einrichtungen sind bekannt, wie etwa das sogenannte Coldbox-Verfahren, bei welchem dem Kernsand zwei Komponenten eines Kunstharzsystems zugefügt werden, welche dann mit dem Sand aushärten, sobald ein organischer Katalysator wie ein Amin, etwa ein Alkylamin oder ein Methyl-Formiat, als Katalysator zugegeben wird.

Die eine Komponente könnte hierbei z.B. ein Polyesterharz, ein Polyätherharz oder ein beliebiges Kunstharz flüssiger Konsistenz mit reaktiven Hydroxylgruppen sein; die zweite Komponente ist auf jeden Fall ein organisches Isocyanat. Die beiden Komponenten werden mit dem Formsand gründlich vermischt und dann verformt. Um hier nun die Reaktion zu katalysieren und die Handhabung und den Gebrauch der insbesondere Amine zuverlässig zu gestalten, sind bisher verschiedene Anstrengungen unternommen worden.

Die bekannten Verfahren und Einrichtungen haben aber einen gemeinsamen Nachteil, indem der Aushärtevorgang eine erhebliche Zeitdauer beansprucht. Beispielsweise nimmt die Ausformung des Kern-Sand-Gemisches im Formwerkzeug auf einer Kern-Schiess-Maschine oft nur Bruchteile einer Sekunde in Anspruch, wogegen die nachfolgende Begasung zur Aushärtung des Kernes über mehrere Sekunden zu erfolgen hat, was die Begasung natürlich zu einem enormen Kostenträger macht.

Um die Begasungszeit bzw. Aushärtezeit zu verringern, hat man dann in der Regel den Anteil der Amine überdosiert, unter der Gefahr, dass ein Wiederanlösen der Binder erfolgen konnte, was die mögliche Endfestigkeit des Kernes auf ca. 80 bis 85% vermindert.

Bei einem weiteren Verfahren bzw. einer Einrichtung (EP 0229959 der gleichen Anmelderin) werden Dosierpumpen zwischen der Katalysator-Quelle und der Mischstelle von Trägergas und Katalysator eingeschaltet, um den Katalysator besser dosieren zu können, was allerdings auch hier nur zu einem unbefriedigenden Ergebnis führen kann, da die Druckverhältnisse im Katalysator-Vorlauf bei jedem Dosiervorgang zunächst absolut indifferent sind.

Weiter wurde vorgeschlagen (CH-Patent 603276 der gleichen Anmelderin), sowohl das Katalysatordampf-Trägergas-Gemisch als auch die Druckluft je in einem Dosierbehälter temporär zu speichern und aus diesen Dosierbehältern dann nacheinander schlagartig in den Kern einzuschiessen, wobei die Druckluft mit einem grösseren Volumen gespeichert und auf eine höhere Temperatur aufgeheizt wird als das Katalysatordampf-Trägergas-Gemisch.
Für diese Maßnahmen aber ist der technische Aufwand enorm und Anlagen dieser Art lassen wenig Variable zu.

Ferner beschreibt die EP 0881 014 der gleichen Anmelderin ein Verfahren und eine Einrichtung der vorgenannten Art, bei dem die Ventilmittel ein Mehrweg-Ventil in der Vorlaufleitung des Vorlagebehälters umfassen, welches temporär auf eine Rücklaufleitung zum Vorlagebehälter umschaltbar ist zum Druckausgleich im Vorlaufsystem. Diese Maßnahmen gestatten, die Druckverhältnisse im Katalysator-Vorlauf bei jedem Dosiervorgang konstant zu halten, nachdem vorgängig jeweils Druckausgleich erfolgt.

Ferner offenbart die US 4 362 204 A ein Verfahren und eine Vorrichtung zum Aushärten von Gießerei-Kernen, welches Inertgas als Trägergas für den Begasungsvorgang sowie nicht erhitzte zusammen mit bereits vorgeheizter Druckluft zum Spülen verwendet.

Ferner beschreibt die EP 1 375 031 B1 der gleichen Anmelderin ein Verfahren und eine Einrichtung der vorgenannten Art, bei dem vorerhitzte Druckluft über ein Umschaltventil einer Erhitzer- und Mischstufe und einem Nacherhitzer über eine Leitung zum weiteren Erhitzen für das Spülen zugeführt wird. Der Vorteil dieser Einrichtung bzw. dieses Verfahrens besteht darin, dass die Druckluft für eine Begasung mit steigender Erhitzung des Katalysatordampf-Trägergas-Gemisches variabel erhitzt werden kann, um eine sogenannte Konturenhärtung zu erreichen. Ein Nachteil dieser Einrichtung besteht darin, dass eine genaue Überwachung der Temperaturen nötig ist, um die Sicherheit der

Anlage zu gewährleisten.

Aufgabe der vorliegenden Erfindung ist nun ein Verfahren zum Aushärten von Giesserei-Kernen aus sandhaltigen Formstoffen zu schaffen, sowie eine entsprechende Einrichtung bereitzustellen, durch welche bei gleichbleibender Geschwindigkeit bzw. Taktzeit eine starke Reduktion der Emission am Arbeitsplatz durch reduzierten Katalysatorverbrauch gewährleistet wird. Ferner sollen dadurch die Entsorgungskosten und der Reinigungsaufwand für die Einrichtung reduziert werden und somit eine wesentlich geringere Umweltbelastung erzielt werden. Zusätzlich soll die Einrichtung kostengünstig sein.

Die Erfindung betrifft eine Einrichtung zum Aushärten von Giesserei-Kernen aus einem sandhaltigen Formstoff, wobei die Einrichtung dazu angepasst ist, den Kern zu seiner Härtung in einem Kern-Formwerkzeug einem Katalysatordampf-Trägergas-Gemisch und nachfolgend einem Druckluftstrom, je mit vorgegebenem Druck und vorgegebener Temperatur, auszusetzen.

Erfindungsgemäß zeichnet sich diese Einrichtung dadurch aus, dass die Einrichtung keinen Vorerhitzer aufweist, der die Druckluft erhitzt, bevor sie der Erhitzer- und Mischstufe bzw. der Heizquelle zugeführt wird, so dass der organische Katalysator und die Druckluft gemeinsam in der Erhitzer- und Mischstufe erhitzt werden, und dass ein erstes Sperrventil in der zweiten Leitung, welche die Druckluftquelle mit der Erhitzer- und Mischstufe verbindet, angeordnet ist, das bei Beginn der Spülung geschlossen ist, und dass ein zweites Sperrventil in der vierten Leitung, welche die Druckluftquelle über die Heizquelle mit der Begasungsplatte verbindet, angeordnet ist, das bei Beginn der Spülung geöffnet ist.

In einer vorteilhaften Ausgestaltung weist die Einrichtung zwei Gasquellen auf, von denen die erste mit der Erhitzer- und Mischstufe verbunden ist, und die zweite mit der Heizquelle verbunden ist. Ferner ist es vorteilhaft, wenn der Heizquelle eine Temperatursteuerung zugeschaltet ist. Ferner ist es vorteilhaft, wenn vor der Zuführung des Katalysators in flüssiger Form in die Erhitzer- und Mischstufe der Vorlauf des Flüssig-Katalysator-Behälters bzw. des Vorratsbehälters mit einem Durchflussmesser über ein Umschaltventil temporär auf eine Rücklaufleitung zum Vorratsbehälter zum Druckausgleich im Vorlaufsystem umgeschaltet werden kann.

Ferner betrifft die vorliegende Erfindung ein Verfahren zum Aushärten von Giesserei-Kernen, das erfindungsgemäß dadurch ausgezeichnet ist, dass die für eine zeitgesteuerte Begasung durch die Erhitzer- und Mischstufe hindurchgeführte Druckluft erst in der Erhitzer- und Mischstufe zusammen mit dem organischen Katalysator erhitzt wird, und die für die zeitgesteuerte Spülung verwendete Druckluft mittels einer Heizquelle in einer separaten Leitung geführt und erhitzt wird.

Eine bevorzugte Ausgestaltung des erfindungsgemäßen Verfahrens besteht darin, dass vor der Zuführung des Katalysators in flüssiger Form in die Erhitzer- und Mischstufe im Vorlauf Druckausgleich hergestellt wird. Ferner ist es vorteilhaft, wenn das Katalysatordampf-Trägergas-Gemisch auf seinem Weg zum Kern-Formwerkzeug wärmebegleitet ist.

Nachstehend ist die Erfindung anhand der beigefügten Zeichnung, welche lediglich ein Ausführungsbeispiel darstellt, näher erläutert. Es zeigt:
Fig. 1: eine schematische Darstellung einer erfindungsgemäßen Einrichtung zum Aushärten von Giesserei-Kernen.

Dargestellt und beschrieben ist mit Bezug zu Fig. 1 eine an ein einem nicht näher gezeigten Kern-Formwerkzeug einer nicht näher gezeigten Kern-Schießmaschine anschließbare Einrichtung zum Aushärten von Giesserei-Kernen aus einem Sand enthaltenden Formstoff. Die Einrichtung umfasst zunächst eine mit dem Kern-Formwerkzeug gasdicht ankoppelbare Begasungsplatte oder -haube 20 mit einer vorgeschalteten Erhitzer- und Mischstufe 12 zur Überführung des flüssigen organischen Katalysators, der vorzugsweise ein Amin ist, in seinen gasförmigen Zustand und zur Erzeugung eines der Begasung des Kernes dienenden Katalysatordampf-Trägergas-Gemisches, wie das nachfolgend noch näher erläutert wird.

Erfindungsgemäß gelangt für eine zeitgesteuerte Begasung der organische Katalysator in flüssiger Form aus einem Vorratsbehälter bzw. einem Flüssig-Katalysator-Behälter 7 mittels Dosiermitteln wie beispielsweise Dosierventilen 8 und 11, einer Dosiereinheit 9, einem Durchflussmesser 10 oder dergleichen dosiert über eine Leitung L1 in die Erhitzer- und Mischstufe 12, wo er in seinen gasförmigen Zustand überführt wird. Die Erhitzer- und Mischstufe 12 steht zudem mit einer Druckluftquelle 1 über eine mit einem Sperrventil 2a verschließbare separate Leitung L2 und einem proportionalen oder einen 2-Stufen-Druckregler 6a in Strömungsverbindung, um für die zeitgesteuerte Begasung die von der Druckluftquelle 1 über das Sperrventil 2a zugeführte Druckluft innerhalb einer vorgegebenen Zeit durch die mit dem Katalysatorgas belastete Erhitzer- und Mischstufe 12 hindurchzuführen, wobei die zugeführte Druckluft und das Katalysatorgas in der Erhitzer- und Mischstufe 12 gemeinsam erhitzt werden, so dass ein Katalysatordampf-Trägergas-Gemisch entsteht.

Die Erhitzer- und Mischstufe 12 steht ferner über eine durch ein Ventil 5 verschließbare und vorzugsweise beheizbare Leitung L3 mit dem Kern-Formwerkzeug resp. der Begasungsplatte 20 in Verbindung, um das Katalysatordampf-Trägergas-Gemisch durch den sandhaltigen Formstoff im Kern-Formwerkzeug hindurchzuleiten.

Ferner steht für eine zeitgesteuerte Spülung mit der Druckluft die Druckluftquelle 1 über eine mit einem Sperrventil 2b verschließbare separate Leitung L4 und gegebenenfalls einen proportionalen oder einen 2-Stufen-Druckregler 6b und einer Heizquelle 3 sowie über ein Sperrventil 4 mit dem Kern-Formwerkzeug resp. der Begasungsplatte 20 in Strömungsverbindung.

In der Figur nicht gezeigt ist, dass vor der Zuführung des Katalysators in flüssiger Form in die Erhitzer- und Mischstufe 12 der Vorlauf des Flüssig-Katalysator-Behälters 7 über ein Umschaltventil temporär auf eine Rücklaufleitung zum Vorratsbehälter 7 zum Druckausgleich im Vorlaufsystem umschaltbar ist.

Ferner ist die Begasungsplatte 20 mit einem Entlüftungsventil 21 versehen.

Beispielsweise kann für ein geregeltes Aufheizen der Druckluft der Heizquelle 3 eine Temperatursteuerung zugeschaltet sein. Ähnlich kann auch der Erhitzer- und Mischstufe 12 eine Temperatursteuerung zugeschaltet sein. Der heutigen Technik entsprechend sind die Umschaltungen, Ventile, Dosiermittel und Steuerungen über eine nicht gezeigte Steuerschaltung programmsteuerbar.

Somit ist es nunmehr möglich, dass für den Begasungsvorgang der organische Katalysator in flüssiger Form dosiert zusammen mit Druckluft aus einer Druckluftquelle über jeweils separate Leitungen einer Erhitzer- und Mischstufe zugeführt wird und dort zusammen mit der Druckluft auf eine Temperatur erhitzt wird, die zur Vergasung des Katalysators ausreicht, so dass ein Katalysatordampf-Trägergas-Gemisch entsteht, welches durch den sandhaltigen Formstoff im Kern-Formwerkzeug über eine weitere Leitung hindurchgeleitet wird. Während dieses Begasungsvorgangs ist das Sperrventil der Leitung, welche die Druckluft über die Heizquelle zu der Begasungsplatte führt, geschlossen, und das Sperrventil, das die Druckluft zu der Erhitzer- und Mischstufe führt, offen. Beispielsweise beträgt die für Amin als Katalysator benötigte Temperatur zur Vergasung zwischen 80°c und 110°C, wobei dies von der Art des Amins abhängt. So ist zu verstehen, dass das Erhitzen in der Erhitzer- und Mischstufe entsprechend der Vergasungstemperatur des verwendeten Katalysators erfolgt.

Ferner kann für den Spülvorgang, d.h. für eine zeitgesteuerte Spülung, benötigte Druckluft innerhalb einer vorgegebenen Zeit durch den begasten sandhaltigen Formstoff im Kern-Formwerkzeug hindurchgeleitet werden, nachdem sie über eine separate Leitung einer Heizquelle zugeführt wurde und dort auf eine Temperatur aufgeheizt wurde, die höher ist als die zur Vergasung des Katalysators benötigte Temperatur. Die Temperatur zum Spülen beträgt vorzugsweise zwischen 150°C und 180°C, bevorzugter 170°C. Während dieses Spülvorgangs ist das Sperrventil der (vierten) Leitung, welche die Druckluft über die Heizquelle zu der Begasungsplatte führt, offen, und das Sperrventil, das die Druckluft über die zweite Leitung zu der Erhitzer- und Mischstufe führt, geschlossen.

Als Gasquelle kann eine einzige Gasquelle 1 verwendet werden. In diesem Fall sind sowohl die zweite Leitung L2 als auch die vierte Leitung L4 mit der als Druckluftquelle dienenden Gasquelle verbunden. Es können aber auch zwei separate Druckluftquellen 1 (in der Zeichnung nicht gezeigt) verwendet werden. In diesem Fall ist die vierte Leitung L4 mit der ersten Druckluftquelle zum Spülen verbunden und die Erhitzer- und Mischstufe ist über die zweite Leitung L2 mit der zweiten Druckluftquelle verbunden.

Ein Vorteil von zwei getrennten Druckluftquellen und/oder zwei getrennten Gasleitungen L2 und L4 mit jeweils einem entsprechenden Sperrventil 2a bzw. 2b ist, dass die Verwendung von zwei Sperrventilen im Gegensatz zu einem Umschaltventil kostengünstiger ist und durch die einfachere Steuerung des Ventils eine größere Sicherheit bezüglich des Schaltvorgangs gegeben ist. Zusätzlich ist gewährleistet, dass kein Katalysatorgas in der Spülleitung oder Heizquelle verbleibt und somit den Spülvorgang durch die daraus folgende Verunreinigung verzögert. Ferner kann durch die weitaus höhere Temperatur der zugeführten Spülluft (durch die Heizquelle erhitzte Druckluft) die benötigte Katalysatormenge stark reduziert werden, da auf der Oberfläche des Kerns kondensierter Katalysator schnell wieder gasförmig wird und somit schnell in den Kern eingetrieben werden kann. Durch die Reduzierung der Menge an Katalysator kann die Belastung der Umwelt reduziert werden, die Kosten für die Entsorgung der Katalysatorgase verringern sich und der Aufwand für das Reinigen der Einrichtung wird reduziert.

Des Weiteren kann aufgrund der separaten Zuführung der erhitzten Druckluft zur Begasungsplatte auf einen Sicherheitstemperaturregler verzichtet werden, welcher bei den bisherigen Einrichtungen benötigt wurde, um sicherzustellen, dass die Temperatur in der Erhitzer- und Mischstufe nicht über einen bestimmten vorgegebenen Grenzwert ansteigt, so dass die Sicherheit der Anlage gewährleistet ist.

Ferner wird kein Vorerhitzer benötigt, da die Vergasung des Katalysators geringere Heizleistung erfordert als das Aufheizen der Druckluft für den Spülvorgang. Somit kann Energie gespart werden, da die zu erhitzende Druckluft für den Spülvorgang nicht durch Leitungsverluste abgekühlt wird und dann durch gegebenenfalls einen Nacherhitzer wieder erwärmt werden muss.

Durch diese erfindungsgemäßen Vorkehrungen ist nunmehr eine kompakte, sichere, die Umweltbelastung durch Reduzierung der Menge des benötigten Katalysatorgases reduzierende Einrichtung realisiert, welche die Nachteile der bisherigen Einrichtungen überwindet und die in der gleichen Geschwindigkeit (Taktzeit) wie die bekannten Einrichtungen arbeiten kann.

## Patentansprüche

1. Einrichtung zum Aushärten von Giesserei-Kernen aus einem sandhaltigen Formstoff, wobei die Einrichtung dazu angepasst ist, den Kern zu seiner Härtung in einem Kern-Formwerkzeug einem Katalysatordampf-Trägergas-Gemisch und nachfolgend einem Druckluftstrom, je mit vorgegebenem Druck und vorgegebener Temperatur, auszusetzen, wobei die Einrichtung umfasst:
- eine dem Kern-Formwerkzeug vorschaltbare Erhitzer- und Mischstufe (12), die mit einem organischen Katalysator in flüssiger Form enthaltenden Behälter (7) mittels einer ersten Leitung (L1) in Strömungsverbindung steht, wobei der flüssige organische Katalysator der Erhitzer- und Mischstufe (12) über Dosierungsmittel (8-11) dosiert zugeführt werden kann,
- wobei die Erhitzer- und Mischstufe (12) ferner mit einer Druckluftquelle (1) über zumindest einen ersten Druckregler (6a) mittels einer zweiten separaten Leitung (L2) so in Strömungsverbindung steht, dass die als Trägergas dienende Druckluft der Erhitzer- und Mischstufe (12) dosiert zugeführt werden kann,
- wobei der der Erhitzer- und Mischstufe (12) zugeführte flüssige organische Katalysator und die der Erhitzer- und Mischstufe (12) zugeführte Druckluft in der Erhitzer- und Mischstufe (12) erhitzt werden, so dass der organische Katalysator seinen gasförmigen Zustand annimmt und zusammen mit der Druckluft ein Katalysatordampf-Trägergas-Gemisch entsteht,
- wobei die Erhitzer- und Mischstufe (12) ferner über eine durch ein Ventil (5) verschließbare dritte Leitung (L3) mit dem Kern-Formwerkzeug so verbunden ist, dass das Katalysatordampf-Trägergas-Gemisch durch den sandhaltigen Formstoff im Kern-Formwerkzeug hindurchgeleitet werden kann,
- wobei für eine zeitgesteuerte Spülung nach dem Durchleiten des Katalysatordampf-Trägergas-Gemisches durch den sandhaltigen Formstoff im Kern-Formwerkzeug das Kern-Formwerkzeug mit der Druckluftquelle (1) über eine Heizquelle (3), die dazu angepasst ist, die aus der Druckluftquelle (1) durch die Heizquelle (3) strömende Druckluft auf eine vorgegebene Temperatur zu erhitzen, durch eine mit einem Ventil (4) verschließbare vierte Leitung (L4) in Strömungsverbindung steht,
**dadurch gekennzeichnet, dass**
- die Einrichtung keinen Vorerhitzer aufweist, der die Druckluft (1) erhitzt, bevor sie der Erhitzer- und Mischstufe (12) bzw. der Heizquelle (3) zugeführt wird, so dass der organische Katalysator und die Druckluft gemeinsam in der Erhitzer- und Mischstufe (12) erhitzt werden, und
- ein erstes Sperrventil (2a) in der zweiten Leitung (L2) angeordnet ist, das bei Beginn der Spülung geschlossen ist, und
- ein zweites Sperrventil (2b) in der vierten Leitung (L4) angeordnet ist, das bei Beginn der Spülung geöffnet ist.

2. Einrichtung nach Anspruch 1, **dadurch gekennzeichnet, dass** die Einrichtung zwei Druckluftquellen (1) aufweist, von denen die erste mit der Erhitzer- und Mischstufe (12) verbunden ist, und die zweite mit der Heizquelle (3) verbunden ist..

3. Einrichtung nach einem der vorhergehenden Ansprüche, **dadurch gekennzeichnet, dass** für der Heizquelle (3) eine Temperatursteuerung zugeschaltet ist.

4. Einrichtung nach einem der vorhergehenden Ansprüche , **dadurch gekennzeichnet, dass** vor der Zuführung des Katalysators in flüssiger Form in die Erhitzer- und Mischstufe (12) der Vorlauf des Flüssig-Katalysator-Behälters (7) mit einem der Dosierungsmittel (8-11) über ein Umschaltventil temporär auf eine Rücklaufleitung zum Flüssig-Katalysator-Behälter (7) zum Druckausgleich im Vorlaufsystem umschaltbar ist.

5. Einrichtung nach einem der vorhergehenden Ansprüche, **dadurch gekennzeichnet, dass** die dritte Leitung (L3) und der Teil der vierten Leitung (L4), der sich an die Heizquelle (3) anschließt, beheizbar sind.

6. Verfahren zum Aushärten von Giesserei-Kernen aus sandhaltigen Formstoffen, bei welchem der Kern zu seiner Härtung in einem Kern-Formwerkzeug einem Katalysatordampf-Trägergas-Gemisch und nachfolgend einem Druckluftstrom, je mit vorgegebenem Druck und vorgegebener Temperatur, ausgesetzt wird,
wobei während des Kernschusses, ein organischer Katalysator in flüssiger Form dosiert einer Erhitzer- und Mischstufe zugeführt und dort in seinen gasförmigen Zustand überführt wird;
wobei dann, nach gasdichter Ankopplung der Begasungsplatte, für eine zeitgesteuerte Begasung Druckluft innerhalb einer vorgegebenen Zeit und unter proportionalem Druckanstieg durch die mit dem Katalysatorgas belasteten Erhitzer- und Mischstufe hindurchgeführt und von dort als Katalysatordampf-Trägergas-Gemisch durch den sandhaltigen Formstoff im Kern-Formwerkzeug hindurchgeleitet wird; und wobei dann für eine zeitgesteuerte Spülung Druckluft innerhalb einer vorgegebenen Zeit über separate Zuleitung durch den begasten sandhaltigen Formstoff im Kern-Formwerkzeug hindurchgeleitet wird,
**dadurch gekennzeichnet, dass**
die für eine zeitgesteuerte Begasung durch die Erhitzer- und Mischstufe hindurchgeführte Druckluft erst in der Erhitzer- und Mischstufe zusammen mit dem organischen Katalysator erhitzt wird, und die für die zeitgesteuerte Spülung verwendete Druckluft mittels einer Heizquelle in einer separaten Leitung geführt und erhitzt wird.

7. Verfahren nach Anspruch 6, **dadurch gekennzeichnet, dass** vor der Zuführung des Katalysators in flüssiger Form in die Erhitzer- und Mischstufe (12) im Vorlauf Druckausgleich hergestellt wird.

8. Verfahren nach einem der vorhergehenden Ansprüche, **dadurch gekennzeichnet, dass** das Katalysatordampf-Trägergas-Gemisch auf seinem Weg zum Kern-Formwerkzeug wärmebegleitet ist.

## Claims

1. Device for hardening foundry cores of a sand-containing molding material, wherein the device is adapted in order to subject the core, for its hardening, in a core molding tool, to a catalyst vapor/carrier gas mixture and subsequently to a pressurized air stream, each at a predetermined pressure and a predetermined temperature, wherein the device comprises:
- a heating and mixing stage (12), which can be upstream of the core molding tool and which is in fluidic connection with a container (7) containing an organic catalyst in liquid form by means a first line (L1), wherein the liquid organic catalyst can be fed to the heating and mixing stage (12) dosed via dosing means (8-11),
- wherein the heating and mixing stage (12) furthermore is in fluidic connection with a pressurized air source (1) via at least one first pressure regulator (6a) by means of a second separate line (L2), so that the pressurized air used as carrier gas can be fed in a dosed form to the heating and mixing stage (12),
- wherein the liquid organic catalyst fed to the heating and mixing stage (12) and the pressurized air fed to the heating and mixing stage (12) are heated in the heating and mixing stage (12), so that the organic catalyst assumes its gaseous state, and together with the pressurized air a catalyst vapor/carrier gas mixture is produced,
- wherein the heating and mixing stage (12) is moreover connected via a third line (L3), which can be closed by a valve (5), to the core molding tool, so that the catalyst vapor/carrier gas mixture can be passed through the sand-containing molding material in the core molding tool,
- wherein, for a time-controlled flushing after the passage of the catalyst vapor/carrier gas mixture through the sand-containing molding material, the core molding tool, by a fourth line (L4) which can be closed with a valve (4), is in fluidic connection with the pressurized air source (1) via a heating source (3) which is adapted in order to heat the pressurized air streaming from the pressurized air source (1) through the heat source (3) to a predetermined temperature,
**characterized in that**
- the device has no preheater that heats the pressurized air (1) before it is fed to the heating and mixing stage (12) or to the heat source (3), so that the organic catalyst and the pressurized air are heated together in the heating and mixing stage (12), and
- a first cutoff valve (2a) is arranged in the second line (L2), which is closed at the beginning of the flushing, and
- a second cutoff valve (2b) is arranged in the fourth line (L4), which is open at the beginning of the flushing.

2. Device according to Claim 1, **characterized in that** the device has two pressurized air sources (1), of which the first is connected to the heating and mixing stage (12) and the second is connected to the heat source (3).

3. Device according to any one of the preceding claims, **characterized in that** a temperature control for the heat source (3) is connected.

4. Device according to any one of the preceding claims, **characterized in that**, before the feeding of the catalyst in liquid form into the heater and mixing device (12), the feed of the liquid catalyst container (7) can be rerouted temporarily by means of one of the dosing means (8-11) via a switching valve to a return line to the liquid catalyst container (7), for the pressure equalization in the feed system.

5. Device according to any one of the preceding claims, **characterized in that** the third line (L3) and the portion of the fourth line (L4) which adjoins the heat source (3) can be heated.

6. Method for hardening foundry cores of sand-containing molding materials, wherein the core, for its hardening, is subjected in a core molding tool to a catalyst vapor/carrier gas mixture and subsequently to a pressurized air stream, each at a predetermined pressure and a predetermined temperature,
- wherein, during the core shooting, an organic catalyst in liquid form is fed in a dosed form to a heating and mixing stage (12) and converted there into its gaseous state,
- wherein then, after gas-tight coupling of the gassing plate, for a time-controlled gassing, pressurized air is passed within a predetermined time period and under a proportional pressure increase through the heating and mixing stage charged with the catalyst gas, and from there it is passed as a catalyst vapor/carrier gas mixture through the sand-containing molding material in the core molding tool; and wherein then, for a time-controlled flushing, pressurized air is passed within a predetermined time period by a separate feed line through the gassed sand-containing molding material in the core molding tool,
**characterized in that**,
the pressurized air which is passed through the heating and mixing stage for a time-controlled gassing, is heated only once it is in the heating and mixing stage, together with the organic catalyst, and the pressurized air used for the time-controlled flushing is conducted and heated by means of a heating source in a separate line.

7. Method according to Claim 6, **characterized in that**, before feeding the catalyst in liquid form to the heating and mixing stage (12), a pressure equalization is performed in the feed.

8. Method according to any one of the preceding claims, **characterized in that** the catalyst vapor/carrier gas mixture is accompanied by heat on its way to the core molding tool.

## Revendications

1. Dispositif pour durcir des noyaux de fonderie réalisés dans un matériau de moulage contenant du sable, le dispositif étant adapté à exposer le noyau, en vue de son durcissement dans un moule pour noyau, à un mélange constitué de vapeur de catalyseur et de gaz porteur et, ensuite, à un flux d'air comprimé, dans chaque cas avec une pression définie et une température définie, ledit dispositif comportant :
- un dispositif de chauffage et mélange (12), qui est destiné à être monté en amont du moule pour noyau et qui est en liaison fluidique via une première conduite (L1) avec un conteneur (7) contenant un catalyseur organique à l'état liquide, le catalyseur organique liquide pouvant être acheminé vers le dispositif de chauffage et mélange (12) de manière dosée par des moyens de dosage (8-11),
- le dispositif de chauffage et mélange (12) étant également en liaison fluidique, via une deuxième conduite (L2) séparée, avec une source d'air comprimé (1) par l'intermédiaire d'un premier régulateur de pression (6a), de telle sorte que l'air comprimé utilisé comme gaz porteur peut être acheminé, de manière dosée, vers le dispositif de chauffage et mélange (12),
- le catalyseur organique liquide acheminé vers le dispositif de chauffage et mélange (12) et l'air comprimé acheminé vers le dispositif de chauffage et mélange (12) sont chauffés dans le dispositif de chauffage et mélange (12), de telle sorte que le catalyseur organique est transformé à l'état gazeux et constitue, conjointement avec l'air comprimé, un mélange constitué de vapeur de catalyseur et de gaz porteur,
- le dispositif de chauffage et mélange (12) étant relié, en outre, via une troisième conduite (L3), pouvant être fermée par une vanne (5), avec le moule pour noyau, de telle sorte que le mélange constitué de vapeur de catalyseur et de gaz porteur peut être guidé à travers le matériau de moulage contenant du sable dans le moule pour noyau,
- pour un lavage à durée commandée, après le passage du mélange constitué de vapeur de catalyseur et de gaz porteur à travers le matériau de moulage contenant du sable dans le moule pour noyau, le moule pour noyau est en liaison fluidique, via une quatrième conduite (L4) pouvant être fermée par une vanne (4), avec la source d'air comprimé (1) par l'intermédiaire d'une source de chaleur (3) qui est adaptée à chauffer à une température définie l'air comprimé affluant hors de la source d'air comprimé (1) à travers la source de chaleur (3),
**caractérisé en ce que**
- le dispositif ne comporte pas de dispositif de préchauffage qui chauffe l'air comprimé (1) avant qu'il soit acheminé vers le dispositif de chauffage et mélange (12) ou la source de chaleur (3), de telle sorte que le catalyseur organique et l'air comprimé sont chauffés conjointement dans le dispositif de chauffage et mélange (12), et
- une première vanne d'arrêt (2a), qui est fermée au début du lavage, est disposée dans la deuxième conduite (L2), et
- une deuxième vanne d'arrêt (2b), qui est ouverte au début du lavage, est disposée dans la quatrième conduite (L4).

2. Dispositif selon la revendication 1, **caractérisé en ce que** le dispositif comporte deux sources d'air comprimé (1), parmi lesquelles la première est reliée au dispositif de chauffage et mélange (12) et la deuxième est reliée à la source de chaleur (3).

3. Dispositif selon l'une quelconque des revendications précédentes, **caractérisé en ce qu'**une commande de température pour la source de chaleur (3) est ajoutée.

4. Dispositif selon l'une quelconque des revendications précédentes, **caractérisé en ce que** avant l'acheminement du catalyseur à l'état liquide dans le dispositif de chauffage et mélange (12), la ligne d'écoulement du conteneur de catalyseur liquide (7) peut être commutée avec l'un des moyens de dosage (8-11) par l'intermédiaire d'une vanne de commutation temporairement en une conduite de retour vers le conteneur de catalyseur liquide (7) pour équilibrer la pression dans le système d'écoulement.

5. Dispositif selon l'une quelconque des revendications précédentes, **caractérisé en ce que** la troisième conduite (L3) et la portion de la quatrième conduite (L4), qui est rattachée à la source de chaleur (3), peuvent être chauffées.

6. Procédé pour durcir des noyaux de fonderie réalisés dans un matériau de moulage contenant du sable, pendant lequel le noyau, en vue de son durcissement dans un moule pour noyau, est exposé à un mélange constitué de vapeur de catalyseur et de gaz porteur et, ensuite, à un flux d'air comprimé, dans chaque cas avec une pression définie et une température définie,
un catalyseur organique à l'état liquide étant acheminé de manière dosée, pendant la réalisation du noyau, vers le dispositif de chauffage et mélange (12) et y étant transformé à l'état gazeux ;
ensuite, après un accouplement étanche aux gaz de la plaque d'injection de gaz, l'air comprimé, en vue d'une injection de gaz à durée commandée, est guidé pendant une durée définie et moyennant une augmentation proportionnelle de la pression à travers le dispositif de chauffage et mélange sollicité par le catalyseur à l'état gazeux, et à partir de là est guidé sous forme de mélange constitué de vapeur de catalyseur et de gaz porteur à travers le matériau de moulage contenant du sable dans le moule pour noyau, et ensuite, pour un lavage à durée commandée, l'air comprimé est guidé pendant une durée définie, via une conduite d'admission séparée, à travers le matériau de moulage contenant du sable et gazé dans le moule pour noyau,
**caractérisé en ce que**
l'air comprimé guidé à travers le dispositif de chauffage et mélange pour une injection de gaz à durée commandée est d'abord chauffé dans le dispositif de chauffage et mélange conjointement avec le catalyseur organique, et l'air comprimé utilisé pour le lavage à durée commandée est guidé dans une conduite séparée et est chauffé par une source de chaleur.

7. Procédé selon la revendication 6, **caractérisé en ce qu'**avant l'acheminement du catalyseur à l'état liquide vers le dispositif de chauffage et mélange (12), un équilibre de pression est établi dans la ligne d'écoulement.

8. Procédé selon l'une quelconque des revendications précédentes, **caractérisé en ce que** le mélange constitué de vapeur de catalyseur et de gaz porteur est accompagné de chaleur dans son trajet vers le moule pour noyau.
